# EUROPÄISCHE PATENTSCHRIFT

(11) **EP 1 141 639 B1**
(45) Veröffentlichungstag und Bekanntmachung des Hinweises auf die Patenterteilung: **01.10.2003**
(21) Anmeldenummer: 99963562.6
(22) Anmeldetag: 16.12.1999
(51) Int. Cl.: F25D 21/14

(54) **VORRICHTUNG ZUR HALTERUNG EINES IN EINEM HAUSHALT-UMLUFT-KÄLTEGERÄT ANGEORDNETEN LAMELLENVERDAMPFERS**
DEVICE FOR MOUNTING A FINNED TYPE EVAPORATOR IN A HOUSEHOLD REFRIGERATION APPLIANCE HAVING CIRCULATING AIR
DISPOSITIF POUR FIXER UN EVAPORATEUR A AILETTES PLACE DANS UN APPAREIL FRIGORIFIQUE MENAGER A AIR PULSE

(30) Priorität: 23.12.1998 DE 19859985
(43) Veröffentlichungstag der Anmeldung: 10.10.2001
(73) Patentinhaber: BSH Bosch und Siemens Hausgeräte GmbH, 81669 München (DE)
(72) Erfinder: CIESLIK, Detlef, D-89537 Giengen (DE)
(86) Internationale Anmeldenummer: EP9910018
(87) Internationale Veröffentlichungsnummer: WO00039512

(56) Entgegenhaltungen:
- EP-A- 0 550 987
- US-A- 3 691 786
- US-A- 4 715 197
- US-A- 5 678 421

## Beschreibung

Die Erfindung betrifft eine Vorrichtung zur Halterung eines in einem Haushalt-Umluft-Kältegerät angeordneten Lamellenverdampfers mit einer mit Lamellen versehenen Rohrleitung und mit einer Abtauheizung zum Abtauen des Lamellenverdampfers, welchem eine mit einem Tauwasserablauf versehene Tauwasserauffangeinrichtung zum Sammeln des beim Abtauen anfallenden Schmelzwassers zugeordnet ist.

Eine derartige Vorrichtung zur Halterung eines Lamellenverdampfers ist aus der DE OS 43 11 160 bekannt. Die darin dargestellte und beschriebene Vorrichtung setzt sich aus verhältnismäßig vielen Einzelteilen zusammen, wodurch nicht nur der Montageaufwand der Vorrichtung sondern auch aufgrund der vielen Einzelteile auch deren Herstellkosten verhältnismäßig hoch sind. Darüber hinaus bringt die aus einer solchen Teilevielfalt zusammengesetzte Vorrichtung den Nachteil mit sich, daß die logistische Bewältigung der Teilevielfalt einerseits in der Lagerhaltung und andererseits im Hinblick auf die termingemäße Bereitstellung der Teile an den Fertigungslinien erheblichen Aufwand verursacht.

Der Erfindung liegt aufbauend auf diesem Stand der Technik die Aufgabe zugrunde, eine Vorrichtung zur Halterung eines Lamellenverdampfers mit einfachen konstruktiven Maßnahmen zu verbessern.

Diese Aufgabe wird gemäß der Erfindung durch die Merkmale des hennzeichnenden Teils des Anspruchs 1 gelöst.

Durch die erfindungsgemäße Lösung ist mit einer geringen Anzahl von Einzelteilen sowohl eine positionsgenaue Zuordnung des Lamellenverdampfers zur Tauwasserauffangeinrichtung und somit zur sicheren Entsorgung des Schmelzwassers geschaffen als auch mit geringem konstruktiven und fertigungstechnischen Aulwand eine zumindest weitestgehend positionsgenaue Zuordnung der Vorrichtung innerhalb des Aufnahmeraums für den Lamellenverdampfer erzeugt. Insbesondere kann für die Positionierung der Vorrichtung innerhalb des Aufnahmeraums für den Lamellenverdampfer auf kostenträchtige Haltemaßnahmen, wie beispielsweise eine Nut- und Federverbindung zur Halterung der Vorrichtung verzichtet werden. Durch den Eingriff des Tauwasserablaufes der Tauwasserauffangeinrichtung in die Tauwasserleitung ist für die Vorrichtung innerhalb des zur Unterbringung des Lamellenverdampfers dienenden Raumes, ohne zusätzliche Maßnahmen, lediglich mit den bereits vorhandenen Mitteln, eine Vorpositionierung erzeugt, welche es bereits erlaubt, die Vorrichtung mit entsprechenden Befestigungsmitteln festzusetzen. Durch die Minimierung der Teilestückzahl für die Vorrichtung und dem deutlich eingeschränkten Fertigungsaufwand zur Montage der Vorrichtung innerhalb des zur Unterbringung des Verdampfes dienenden Raumes, ist eine beachtliche Kostensenkung ohne Funktionseinbuße herbeigeführt.

Nach einer bevorzugten Ausführungsform des Gegenstandes der Erfindung ist vorgesehen, daß die Tauwasserauffangeinrichtung auf ihrer dem Lamellenverdampfer zugewandten Schmelzwasserauffangseite mit an Stützen vorgesehenen, als Haltemittel dienenden Rastmitteln zur lösbaren Halterung des Lamellenverdampfers ausgestattet ist.

Durch eine derartige Halterung des Lamellenverdampfers läßt sich dieser nicht nur besonders rasch ohne Verwendung zusätzlicher Hilfsmittel an der Tauwasserauffangeinrichtung haltern, sondern zugleich auch weitestgehend positionsrichtig zu deren Tauwasserauffangbereich anordnen.

Besonders einfach ausgebildet sind die Rastmittel, wenn nach einer nächsten vorteilhaften Ausgestaltung des Gegenstandes der Erfindung vorgesehen ist, daß die Rastmittel in Art einer Klammer ausgebildet sind, welche den Lamellenverdampfer an dessen zur Führung von Kältemitteln dienenden Rohrleitung form- und/oder kraftschlüssig haltem. Darüber hinaus ermöglichen derartige Rastmittel eine besonders kraftsparende Montage des Lamellenverdampfers an der zu seiner Halterung dienenden Vorrichtung, wobei die klammerartig ausgebildeten Rastmittel eine ausreichende Haltekraft zur Halterung des Lamellenverdampfers an der Vorrichtung auszuüben vermögen.

Gemäß einer nächsten bevorzugten Ausführungsform des Gegenstandes der Erfindung ist vorgesehen, daß die Tauwasserauffangeinrichtung an ihrer Schmelzwasserauffangseite weitestgehend mit einer aus gut wärmeleitenden Material gebildeten Auskleidung versehen ist, welche zumindest weitestgehend in den Tauwasserablauf übergeht und welche mit einer Heizeinrichtung beheizbar ist.

Durch eine derartige Auskleidung der Tauwasserauffangeinrichtung beispielsweise mit gut wärmeleitendem metallischen Werkstoffen, wie Aluminium- oder Kupferblech oder dergleichen, ist in Kombination mit der Beheizung der Auskleidung nicht nur im Sammelbereich der Tauwasserauffangeinrichtung, sondern auch der Tauwasserablauf vor einer das ungehinderte Abfließen des Schmelzwassers verhindemden Eisbildung geschützt.

Besonders platzsparend und unauffällig innerhalb eines Kälteraums des Kältegerätes unterbringbar ist die Tauwasserauffangeinrichtung wenn gemäß einer nächsten vorteilhaften Ausgestaltung des Gegenstandes der Erfindung vorgesehen ist, daß die Tauwasserauffangeinrichtung als Tauwasserauffangrinne ausgebildet ist, welche den Lamellenverdampfer in hochformatiger Anordnung trägt.

Entsprechend einer nächsten bevorzugten Ausführungsform des Gegenstandes der Erfindung ist vorgesehen, daß die Tauwasserauffangrinne auf ihrer dem Rinnenbett gegenüberliegenden Unterseite mit als Aufstellmittel dienenden Stützelementen zum Abstellen auf einer Aufstellebene im Kälteraum versehen ist.

Durch die Stützelemente, welche beispielsweise als gleichmäßig über die Unterseite verteilt angeordnete Stützfüße ausgebildet sein können, ist eine weitestgehend definierte und tragfähige Auflage der Tauwasserauffangrinne auf der Aufstellebene geschaffen und somit zugleich eine zumindest annähernd gleichmäßig über die Abmessungen der Tauwasserauffangrinne verteilt angeordnete Krafteinleitung auf einen beispielsweise spanlos durch Tiefziehen geformten Kunststoffinnenbehälter eines Kühl- oder Gefriergerätes geschaffen. Außerdem ist durch die Ausbildung und Anordnung der Stellfüße eine gewisse Unebenheit der Auflageebene ausgleichbar, so daß eine weitestgehend lagestabile Anordnung für die den Lamellenverdampfer tragenden Tauwasserauffangrinne an der Aufstellebene bewirkt ist.

Nach einer weiteren bevorzugten Ausführungsform des Gegenstandes der Erfindung ist vorgesehen, daß die Tauwasserauffangrinne am Rand ihres Rinnenbetts mit Fixierelementen ausgestattet ist, welche eine Wärmeieitvorrichtung, zumindest im Bereich ihrer Einwirkung auf diese, in wärmeleitenden Kontakt mit den Lamellen des Lameltenverdampfers halten.

Hierdurch ist auf einfache Weise die Wärmeleitungsvorrichtung zwangsläufig in wärmeleitenden Kontakt mit den Lamellen des Lamellenverdampfers gebracht, so daß diese Funktion nicht ausschließlich von der Arbeitssorgfalt des Fertigungspersonals abhängt.

Eine besonders positionsgenaue Zuordnung der Wärmeleitvorrichtung im Hinblick auf den wärmeleitenden Kontakt mit den Lamellen des Lamellenverdampfers ist geschaffen, wenn nach einer nächsten vorteilhaften Ausgestaltung des Gegenstandes der Erfindung vorgesehen ist, daß die Wärmeleitvorrichtung in Art eines U-Profiles ausgebildet ist, dessen Schenkel sich zumindest annähernd über die Höhe des Lamellenverdampfers erstrecken und dessen die Schenkel verbindende Basis sich an der von der Tauwasserauffangrinne abgewandten Stirnseite des Lamellenverdampfers abstützt. Darüber hinaus ist eine derartige Wärmeleitvorrichtung besonders rasch und einfach mit dem Lamellenverdampfer zu einer Einheit zusammenfügen, wobei durch eine maßliche Abstimmung der lichten Weite der U-Profil-Schenkel auf das entsprechende Außenmaß der Lamellen zwangsläufig mit diesen durch den Montagevorgang ein wärmeleitender Kontakt mit der Wärmeleitvorrichtung hergestellt. Außerdem ist durch die Abstützung der Basis am Lamellenverdampfer auf einfache Weise dem Montagepersonal die positionsrichtige Lage der Wärmeleitvorrichtung zum Lamellenverdampfer signalisiert.

Eine besonders günstige Belüftung des beispielsweise an Hand eines Ventilators zwangsbelüfteten Lamellenverdampfers ergibt sich, wenn nach einer nächsten vorteilhaften Ausgestaltung des Gegenstandes der Erfindung vorgesehen ist, daß die als U-Profil ausgebildete Wärmeleitvorrichtung an ihrer Basis wenigstens einen Durchbruch zur Belüftung des Lamellenverdampfers aufweist.

Ein besonders großer, durch die Wärmeleitvorrichtung im wesentlichen unbeeinträchtigter Luftdurchsatz durch den zwangsbelüfteten Lamellenverdampfer ergibt sich, wenn nach einer weiteren bevorzugten Ausführungsform des Gegenstandes der Erfindung vorgesehen ist, daß der Durchbruch an der Basis des U-Profils im Abstand vor den seitlichen Rändern der Basis endet, wodurch traggurtartige Stege gebildet sind, an Hand welcher sich die Wärmeleitvonichtung am Lamellenverdampfer abstützt.

Besonders zweckmäßig angeordnet und zugleich besonders kostengünstig gehaltert ist ein Temperaturfühler, wenn nach einer nächsten vorteilhaften Ausgestaltung des Gegenstandes der Erfindung vorgesehen ist, daß in den Durchbruch der Wärmeleitvorrichtung ein in wärmeleitender Kontakt mit dem Lamellenverdampfer stehendes Tragelement zur Halterung eines Temperaturfühlers ragt.

Besonders kostengünstig für eine Großserienfertigung herstellbar ist die Wärmeleitvorrichtung, wenn nach einer weiteren bevorzugten Ausführungsform des Gegenstandes der Erfindung vorgesehen ist, daß die Wärmeleitvorrichtung einstückig aus platinenartigen metallischen Werkstoffen mit guten Wärmeleiteigenschaften gefertigt ist.

Unter metallischen Werkstoffen mit guten Wärmeleiteigenschaften sollen in diesem Zusammenhang Metalle wie Aluminium, Kupfer oder dergleichen verstanden sein. Darüber hinaus läßt sich die einstückige Wärmeleitvorrichtung besonders rasch und somit kostensparend mit dem Lamellenverdampfer zusammenfügen.

Entsprechend einer nächsten bevorzugten Ausführungsform des Gegenstandes der Erfindung ist vorgesehen, daß der Durchbruch an der Wärmeleitvorrichtung von Fixierteilen überbrückt ist, welche lösbar am Lamellenverdampfer festgesetzt sind und welche Aufnahmen aufweisen, in welche die den Durchbruch schenkelseitig begrenzenden Randabschnitte der Schenkel eingefügt sind.

Durch die Fixierteile sind die als Wärmetauschplatinen dienenden Schenkel der U-förmig geformten Wärmeleitvorrichtung nicht nur an der Basis des U-Profiles in einer den Luftdurchsatz durch den Lamellenverdampfer im wesentlichen unbeeinflussenden Art und Weise versteift und fixiert sondern zugleich auch noch in wärmeleitenden Kontakt mit den Lamellen des Lamellenverdampfers gebracht. Darüber hinaus bewirken die Fixierteile zugleich eine Halterung der Wärmeleitvorrichtung am Lamellenverdampfer, welcher wiederum an Hand der klammerartig ausgeführten Rastmittel mit der zur Anordnung im Kälteraum dienenden Tauwasserauffangeinrichtung verbunden ist, wodurch sich eine lediglich aus wenigen Einzelbauteilen zusammengefügte sehr kompakte vormontierbare Baueinheit ergibt.

Gemäß einer nächsten bevorzugten Ausführungsform des Gegenstandes der Erfindung ist vorgesehen, daß die Fixierteile klammerähnlich ausgeführte Halteabschnitte aufweisen, in welchen das zufluß- und das abflußseitige Ende der Rohrleitung lösbar fixiert sind.

Durch eine derartige Fixierung der Enden der Rohrleitung ist eine besonders platzsparende Aufbewahrung der vormontierten Baueinheit in einem Zwischenlager möglich. Außerdem ist durch die Fixierung die positionsrichtige Endlage der Enden der Rohrleitung zwangsläufig vorgegeben.

Besonders zielgerichtet ist das sich beim Abtauvorgang des Lamellenverdampfers ergebende Schmelzwasser der Tauwasserauffangrinne zugeführt, wenn nach einer letzten bevorzugten Ausführungsform des Gegenstandes der Erfindung vorgesehen ist, daß die Schenkel der Wärmeleitvorrichtung mit ihrem freien Ende in das Rinnenbett der Tauwasserauffangrinne ragen und mit angeformten Abtropfkanten für das Schmelzwasser versehen sind.

Die Erfindung ist in der nachfolgenden Beschreibung an Hand eines in der Zeichnung vereinfacht dargestellten Ausführungsbeispieles erläutert.

Es zeigen:
- Fig. 1: ausschnittsweise ein Umluft-Haushalt-Kältegerät im Bereich eines seiner Kühlfächer, an dessen Rückwand ein mit einer Wärmeleitvorrichtung versehener und von einer Tauwasser-auffangrinne getragener Lamellenverdampfer angeordnet ist, in Schnittdarstellung von der Seite,
- Fig. 2: das Kältegerät gemäß Figur 1 in Ansicht von vorne,
- Fig. 3: den Lamellenverdampfer mit der an Hand von Fixierelementen daran gehalterten Wärmeleitvorrichtung und der Tauwasserauffangrinne in einer Explosionsdarstellung,
- Fig. 4: den Lamellenverdampfer mit der Wärmeleitungsvorrichtung und der Tauwasserauffangrinne teilweise aufgebrochen dargestellt, in Ansischt von vorne und
- Fig. 5: den Lamellenverdampfer mit der Wärmeleitvorrichtung und der Tauwasserauffangrinne in Schnittdarstellung gemäß der Schnittlinie V-V.

Gemäß Figur 1 ist in vereinfachter schematischer Darstellung ausschnittsweise eine Haushalt-Umluft-Kühl- und Gefrierkombination 10 mit einem wärmeisolierenden Gehäuse 11 gezeigt, innerhalb welchem ein nicht gezeigtes Kühlfach und ein wärmeisolierend davon getrenntes Gefrierfach 12 vorgesehen ist. Das Gefrierfach 12 ist nahe seiner Rückwand am Gefrierfachboden mit einer Tauwasserablaufleitung 12.1 ausgestattet und weist in seinem rückwärtigen Bereich eine im wesentlichen über seine Breite angeordnete Luftführungseinrichtung 13 auf, welche im Nahbereich der Gefrierfachdecke eine Lufteinlaßöffnung 14 besitzt. Hinter dieser sitzt ein an der Rückwand des Gefrierfaches festgesetzter Ventilator 15, welcher die Kühlluft im Gefrierfach 12 über die Lufteinlaßöffnung 14 ansaugt und über einen an der Rückwand des Gefrierfaches sitzenden und von der Luftführungseinrichtung zum Gefrierfach 12 hin abgedeckten Lamellenverdampfer 16 fördert. Dieser besitzt eine zur Zuführung von Kältemittel dienende, zweireihig angeordnete, meanderartig verlaufende Rohrleitung 17 mit zwei im Bereich unterhalb des Ventilators annähernd horizontal verlaufenden Rohrleitungsendabschnitten, von welchen ein Rohrleitungsendabschnitt 18 an seinem freien Ende mit einem Drosselrohr 19 zur Zuführung von Kältemittel versehen ist, während der andere Rohrleitungsendabschnitt 20 an eine Saugleitung 21 angeschlossen ist.

Wie insbesondere Figur 3 aber auch Figur 4 zeigt, ist die meanderartig geführte, aus geraden Rohrabschnitten und damit verbundenen Verbindungsbögen gebildete Rohrleitung 17 bis nahe an die Verbindungsbögen mit Lamellen 22 bestückt, um dem Lamellenverdampfer 16 eine möglichst große Wärmetauschfläche zu verleihen. Der eine quaderförmige Gestalt aufweisende Lamellenverdampfer 16 ist an seinen beiden größen Rechteckflächen mit zu einer im wesentlichen als U-Profil ausgebildeten Wärmeleitvorrichtung 23 gehörenden, durch deren Schenkel gebildeten Wärmeleitflächen 24 bedeckt, welche in wärmeleitendem Kontakt mit den ihnen zugewandten Rändern der Lamellen 22 stehen und welche an ihren freien Schenkelrändem mit Abtropfkanten 25 ausgestattet sind. Die beiden Wärmeleitflächen 24 sind an ihrer den Abtropfkanten 25 gegenüberliegenden, die Basis des U-Profil bildenden Seite mit an ihren seitlichen Rändern angeordneten, einen Durchbruch 26 zwischen sich freisparenden traggurtartigen Stegen 27 verbunden. In den Durchbruch 26, welcher zusammen mit den Stegen 27 die Basis des U-Profiles bildet, ragt jeweils eine an den Wärmeleitfiächen 24 angeformte, als Anschlag dienende Abwinklung 28. Ferner ragt in den Durchbruch 26 ein Tragelement 29, welches einen Temperaturfühler 30 in wärmeleitenden Kontakt haltert und welches bei auf die Lamellen 16 aufgeschobener Wärmeleitvorrichtung 23 in wärmeleitenden Kontakt mit den ihm zugewandten freien Rändern der Lamellen 22 steht. Im auf den Lamellenverdampfer 16 aufgeschobenen Zustand stützen sich die Tragstege 27 in positionsrichtiger Endlage der Wärmeleitvorrichtung 23 an den seitlich gegenüber den Lamellen 22 vorspringenden, mit den Verbindungsbögen miteinander verbundenen Rohrabschnitten der Rohrleitung 17 ab. Zur Halterung und Fixierung der Wärmeleitvorrichtung 23 am Lamellenverdampfer 16 sind durchbruchseitig angeordnete, einstückig aus Kunststoffspritzguß gefertigte Fixierteile 31 vorgesehen, welche den Durchbruch 26 übergreifen und mit Halteaufnahmen 32 ausgestattet sind, in welche im Befestigungszustand der Fixierteile 31 am Lamellenverdampfer 16 die mit der Abwinklung 28 versehenen freien Ränder der Wärmeleitflächen 24 eingefügt und fixiert sind. Zur Halterung der Fixierteile 31 und somit der Wärmeleitvorrichtung 23 am Lamellenverdampfer 16 sind zwischen den Halteaufnahmen 32 Befestigungselemente 33 vorgesehen, welche zum Zwecke einer eindeutigen Montagezuordnung asymmetrisch zu den Halteaufnahmen 32 angeordnet sind und welche mit klammerähnlich ausgebildeten Aufnahmen 34 ausgestattet sind, an Hand welcher die Fixierteile 31 in Folge der federnden Eigenschaften der freien Klammerenden lösbar an den nebeneinander liegenden Abschnitten der Rohrleitung 17 festgesetzt sind. Neben den Befestigungselementen 33 weisen die Fixierteile 31 auf ihrer den Befestigungselementen 33 gegenüberliegenden Seite weitere Befestigungsteile 35 mit klammerähnlich ausgebildeten Aufnahmen 36 auf, welche zur lösbaren Halterung der Rohrleitungsendabschnitte 18 und 20 des Lamellenverdampfers 16 dienen.

Wie insbesondere aus den Figuren 3 bis 5 ersichtlich ist, dient als Träger und Halterung des Verdampfers 16 in dessen stehender Anordnung, eine als Tauwasserauffangvorrichtung ausgebildete Tauwasserauffangrinne 37, welche zum Zwecke der stehenden Halterung des Lamellenverdampfers 16 mit innerhalb ihres Rinnenbettes 38 angeordneten Stutzelementen 39 ausgestattet ist. Die Stützelemente 39 sind jeweils paarweise nebeneinander an den schmäleren Rechteckseiten der im wesentlichen in Draufsicht rechteckförmig ausgebildeten Tauwasserauffangrinne 37 vorgesehen, wobei der lichte Abstand der beiden paarweise einander gegenüberliegenden Stützelemente 39 derart bestimmt ist, daß diese zwischen sich das durch die einzelnen Lamellen 22 gebildete Lamellenpaket des Lamellenverdampfers 16 zwischen sich aufzunehmen vermögen. Die Stützelemente 39 sind an ihrem vom Rinnenbett 37 abgewandten freien Ende mit klammerähnlich geformten Halteelementen 40 versehen, in welche die gegenüber dem Lamellenpaket des Lamellenverdampfers 16 seitlich vorstehenden und durch Rohrbögen miteinander verbundenen Endabschnitte der die Rohrleitung 17 bildenden Rohrleitungsabschnitte lösbar zur Halterung des Lamellenverdampfers 16 an der Tauwasserauffangrinne 17 einfügbar und verrastbar sind.

Das Rinnenbett 38 ist an seiner Rinnensohle 41 mit einem als Tauwasserablauföffnung dienenden Ablaufrohrstutzen 42 versehen, auf welchen hin das Gefälle der Rinnensohle 41 ausgerichtet ist. Diese ist zur Verhinderung einer Eisbildung mit einem Wärmeleitenblech 43 beispielsweise aus Aluminium oder Kupfer oder dergleichen ausgestattet, welches einen als Ablauföffnung dienenden Durchzug 44 aufweist, welcher mit seinem freien Ende zur Positionierung des Wärmeleitbleches 43 an der Rinnensohle 41 in den Ablaufrohrstutzen 42 eintaucht. Das Wärmeleitblech 43 besitzt an seinen seitlichen Rändern Haltelappen 45, welche zur Halterung einer in einem wärmeleitenden Schutzrohr angeordneten, als elektrische Widerstandsheizung ausgebildeten Rinnenheizung 46 dienen, welche durch die im abgewinkelten Befestigungszustand angeordneten Haltelappen 45 in wärmeleitendem Kontakt mit dem Wärmeleitblech 43 steht. Dieses ist an seinen schmäleren Rechteckseiten mit hochgestellten Lappen 47 versehen, welche mit am Rinnenbett 38 mitangeformten Rastnasen 48 zusammenwirken, wodurch das Wärmeleitblech 43 in Verbindung mit dem innerhalb des Ablaufrohrstutzens 42 angeordneten, zu dessen Beheizung dienenden Durchzuges 44, an der Rinnensohle 41 positioniert und festgesetzt ist. Die Rinnensohle 41 ist an seinen Längsseiten durch Seitenwände 49 begrenzt, welche zusammen mit der Rinnensohle 41 das Rinnenbett 38 bilden und welche an ihrem freien Ende mit Fixierelementen 50 versehen sind, welche einstückig an die aus Kunststoffspritzguß gefertigte Tauwasserauffangrinne 37 mitangeformt sind. Die Tauwasserauffangrinne 37 weist an ihrer der Rinnensohle 41 gegenüberliegenden Unterseite als Aufstellfüße dienende, sich über die Breite der Rinnensohle 41 erstreckende Stützelemente 51 auf, von welchen jeweils eines an den mit der Rastnase 48 versehenen Stimseite der Tauwasserauffangrinne 37 vorgesehen sind, während weitere Stützelemente 51 zwischen diesen zur gleichmäßigen Abstützung der Tauwasserauffangrinne 37 dienen.

Wie insbesondere aus den Figuren 3 bis 5 erkennbar ist, ist die Tauwasserauffangrinne 37, nach dem sie an ihrer Rinnensohle 41 mit dem Wärmeleitblech 43 und der Rinnenheizung 46 ausgestattet ist, lösbar mit dem Lamellenverdampfer 16 verbunden. Zu diesem Zweck wird die Tauwasserauffangrinne 37 an Hand der an den freien Enden der Stützelemente 39 vorgesehenen klammerähnlichen Halteelemente mit den seitlich gegenüber den Lamellen 22 vorstehenden geraden, Enden der Rohrleitungsabschnitte der Rohrleitung 17 verrastet. Im Anschluß daran wird die im wesentlichen U-förmig ausgebildete Wärmeleitvorrichtung 23 mit dem freien Ende ihrer als Wärmeteitflächen 24 dienenden Schenkel vorauseilend über die Lamellen 22 des Lamellenverdampfers 16 gestülpt. Die positionsrichtige Endlage der Wärmeleitvorrichtung 23 wird durch deren Tragstege 27 signalisiert, welche an den höherliegenden, seitlich gegenüber den Lamellen 22 vorspringenden geraden Enden Rohrleitungsabschnitte der Rohrleitung 17 in positionsrichtiger Endlage der Wärmeleitvorrichtung 23 aufliegen. In dieser Lage sind die freien Enden der Wärmeleitflächen 24 an ihrer von den Lamellen 22 abgewandten Außenseite durch die Fixierelemente 50 geführt. Hierdurch sind zugleich die in das Rinnenbett 38 eintauchenden freien Enden der Wärmeleitflächen 24 an der Tauwasserauffangrinne 37 gehalten und fixiert. Zur Halterung der Wärmeleitvorrichtung 23 am Lamellenverdampfer 16 dienen die zwei in Abstand zueinander angeordnete Fixierteile 31 (siehe hierzu Figur 4 und Figur 5), welche mit ihren Halteaufnahmen 32 die seitlichen Ränder des Durchbruches 26 aufnehmen und mit den an ihren Befestigungselementen 33 vorgesehenen klammerähnlichen Aufnahmen 34 lösbar an den zwischen den Lamellen 22 sich erstreckenden Abschnitten der Rohrleitung 17 fixiert und gehaltert sind. Ferner dienen die Fixierteile 31, wie bereits beschrieben, mit den an ihren Befestigungsteilen 35 vorgesehenen Aufnahmen 36 zur lösbaren Verrastung oder Rohrleitungsendabschnitte 18 und 20. Die die auf diese Weise vormontierte Baueinheit wird wie dies Figur 1 und Figur 2 zeigt, im Nahbereich der Rückwand des Gefrierfaches 12 festgesetzt. Zu diesem Zweck werden die an der Tauwasserauffangrinne 37 vorgesehenen Stützelemente 51 auf einer durch den Boden des Gefrierfaches 12 gebildeten Abstellebene aufgesetzt, wobei beim Absetzvorgang das freie, gegenüber den Stützelementen 51 vorstehende Ende des Ablauf rohrstutzens 42 in den am Boden des Gefrierfaches 12 vorgesehenen, als Ablaufleitung dienenden Rohrstutzen 12.1 eingefügt ist, wodurch die vormontierte Baueinheit innerhalb des Gefrierfaches 12 weitestgehend ortsfest festgelegt ist. Zur weiteren Fixierung der aus dem Lamellenverdampfer 16 mit der Wärmeleitvorrichtung 23 und der Tauwasserauffangrinne 37 gebildeten Baueinheit sind elastische Fixierkörper 52, in Form von geschäumten elastischen Befestigungselementen vorgesehen, an Hand welcher die vormontierte Baueinheit an den seitlich gegenüber den Lamellen 22 vorspringenden Rohrbögen der Rohrleitung 17 mit den Seitenwänden des Gefrierfaches 12 verspannt werden. Nach Abschluß dieser Montagearabeiten wird der vormontierten Baueinheit die Luftführungseinrichtung 13 vorgeschaltet, welche zugleich als Verkleidung dieser Baueinheit dient.

Zum Aufstellen der Tauwasserauffangrinne 37 eignen sich neben den als Aufstellfüßen dienenden Stützelementen 51 auch zum Beispiel an den Seitenwänden 49 vorgesehene Auflagerippen oder dergleichen, welche sich an im Gefrierfach 12 vorgesehenen Tragrippen abzustützen vermögen.

## Patentansprüche

1. Haushalts-, Umluft-, Kältegerät (10) mit einer Vorrichtung zur Halterung eines in einem Kälteraum, wie einem Kühl- oder Gefrierfach (12) angeordneten Lamellenverdampfer (16), der wenigstens eine mit Lamellen (22) versehene Rohrleitung (17) besitzt, wobei eine Abtauheizung (46) zum Abtauen des Lamellenverdampfers (16) vorgesehen ist, dem eine mit einem Tauwasserablauf (42) versehene Tauwasserauffangeinrichtung (37) zum Sammeln des beim Abtauen anfallenden Schmelzwassers zugeordnet ist, die zur Halterung des Lamelfenverdampfers (16) dient, wobei die Tauwasserauffangeinrichtung (37) mit Haltemitteln (40) zur Festsetzung des Lamellenverdampfers (16) versehen und mit Aufstellmitteln (51) ausgestattet ist, anhand welcher sie an in dem Kälteraum (12) des Kältegerätes (10) vorgesehenen Tragmitteln aufstellbar ist, **dadurch gekennzeichnet, dass** die Tauwasserauffangeinrichtung (37) als Träger und Halterung des Lamellenverdampfers (16) in stehender Anordnung ausgebildet ist und dass die Tauwasserauffangeinrichtung (37) mit ihrem Tauwasserablauf (42) mit einer Schmelzwasser aus dem Kälteraum (12) herausführenden Tauwasserleitung (12.1) derart in Eingriff steht, dass die Vorrichtung innerhalb des Kälteraumes (12) weitestgehend positioniert ist.

2. Haushalts-Umluft-Kältegerät nach Anspruch 1, **dadurch gekennzeichnet, dass** die Tauwasserauffangeinrichtung (37) auf ihrer dem Lamellenverdampfer (16) zugewandten Schmelzwasserauffangseite mit an Stützen (39) vorgesehenen, als Haltemittel dienenden Rastmitteln (40) zur lösbaren Halterung des Lamellenverdampfers (16) ausgestattet ist.

3. Haushalts-Umluft-Kältegerät nach Anspruch 2, **dadurch gekennzeichnet, dass** die Rastmittel (40) in Art einer Klammer ausgebildet sind, welche den Lamellenverdampfer (16) an dessen zur Führung von Kältemittel dienenden Rohrleitung (17) form- und/ oder kraftschlüssig haltern.

4. Haushalts-Umluft-Kältegerät nach einem der Ansprüche 1 bis 3, **dadurch gekennzeichnet, dass** die Tauwasserauffangeinrichtung. (37) an ihrer Schmelzwasser-Auffangseite weitestgehend mit einer aus gut wärmeleitenden Material gebildeten Auskleidung (43) versehen ist, welche zumindest weitestgehend in den Tauwasserablauf (42) übergeht und welcher mit einer Heizeinrichtung (46) beheizbar ist.

5. Haushalts-Umluft-Kältegerät nach einem der Ansprüche 1 bis 4, **dadurch gekennzeichnet, dass** die Tauwasserauffangeinrichtung (37) als Tauwasserauffangrinne (37) ausgebildet ist, welche den Lamellenverdampfer (16) in hochformatiger Anordnung trägt

6. Haushalts-Umluft-Kältegerät nach Anspruch 5, **dadurch gekennzeichnet, dass** die Tauwasserauffangrinne (37) auf ihrer dem Rinnenbett (38) gegenüberliegenden Unterseite mit als Aufstellmittel dienenden Stützelementen (51) zum Abstellen auf einer Aufstellebene im Kälteraum (12) versehen ist.

7. Haushalts-Umluft-Kältegerät nach einem der Ansprüche 5 oder 6, **dadurch gekennzeichnet, dass** die Tauwasserauffangrinne (37) am Rand ihres Rinnenbettes (38) mit Fixierelementen (50) ausgestattet ist, welche eine Wärmeleitvorrichtung (23), zumindest im Bereich ihrer Einwirkung auf diese, in wärmeleitenden Kontakt mit den Lamellen (22) des Lamellenverdampfers (16) halten.

8. Haushalts-Umluft-Kältegerät nach Anspruch 7, **dadurch gekennzeichnet, dass** die Wärmeleitvorrichtung (23) in Art eines U-Profiles ausgebildet ist, dessen Schenkel (24) sich zumindest annähernd über die Höhe des Lamellenverdampfers (16) erstrecken und dessen die Schenkel (24) verbindende Basis sich an der von der Tauwasserauffangrinne (37) abgewandten Stirnseite des Lamellenverdampfers (16) abstützt.

9. Haushalts-Umluft-Kältegerät nach Anspruch 8, **dadurch gekennzeichnet, dass** die als U-Profil ausgebildete Wärmeleitvorrichtung (23) an ihrer Basis wenigstens einen Durchbruch (26) zur Belüftung des Lamellenverdampfers (16) aufweist.

10. Haushalts-Umluft-Kältegerät nach Anspruch 9, **dadurch gekennzeichnet, dass** der Durchbruch (26) an der Basis des U-Profiles im Abstand vor den seitlichen Rändern der Basis endet, wodurch traggurtartige Stege (27) gebildet sind, anhand welcher sich die Wärmeleitvorrichtung (23) am Lamellenverdampfer (16) abstützt.

11. Haushalts-Umluft-Kältegerät nach Anspruch 9 oder 10, **dadurch gekennzeichnet, dass** in den Durchbrüchen (26) der Wärmeleitvorrichtung (23) einen wärmeleitenden Kontakt mit dem Lamellenverdampfer (16) stehendes Tragelement (29) zur Halterung eines Temperaturfühlers (30) ragt.

12. Haushalts-Umluft-Kältegerät nach einem der Ansprüche 8 bis 11, **dadurch gekennzeichnet, dass** die Wärmeleitvorrichtung (23) einstückig aus platinenartigen metallischen Werkstoffen mit guten Wärmeleiteigenschaften gefertigt ist.

13. Haushalts-Umluft-Kältegerät nach einem der Ansprüche 9 bis 11, **dadurch gekennzeichnet, dass** der Durchbruch (26) an der Wärmeleitvorrichtung (23) von Fixierteilen (31) überbrückt ist, welche lösbar am Lamellenverdampfer (16) festgesetzt sind und welche Aufnahmen (32) aufweisen, in welche die den Durchbrüchen (26) schenkelseitig begrenzenden Randabschnitte der Schenkel (24) eingefügt sind.

14. Haushalts-Umluft-Kältegerät nach Anspruch 13, **dadurch gekennzeichnet, dass** die Fixierteile (31) klammerähnlich ausgeführte Halteabschnitte (36) aufweisen, in welchen das zufluss- und das abflussartige Ende der Rohrleitung (17) lösbar fixiert sind.

15. Haushalts-Umluft-Kältegerät nach einem der Ansprüche 8 bis 13, **dadurch gekennzeichnet, dass** die Schenkel (24) der Wärmeleitvorrichtung (23) mit ihrem freien Ende in das Rinnbett (38) der Tauwasserauffangrinne (37) ragen und mit angeformten Abtropfkanten (25) für das Schmelzwasser versehen sind.

## Claims

1. Domestic, circulation-air refrigerating appliance (10) with a device for mounting a plate evaporator (16) which is arranged in a refrigerating space, such as a cooling or freezing compartment (12), and which has at least one pipe duct provided with plates (22), wherein a defrosting heater (46) for defrosting the plate evaporator (16) is provided, which is associated with a condensation water collecting device (37), which is provided with a condensation water drain (42) and which serves for mounting the plate evaporator (16), for collecting the melt water arising during defrosting, wherein the condensation water collecting device (37) is provided with holding means (40) for fixing the plate evaporator (16) and is equipped with placement means (51), by way of which it can be placed at support means provided in the refrigerating space (12) of the refrigerating appliance (10), **characterised in that** the condensation water collecting device (37) is constructed as a support and mount of the plate evaporator (16) in upright arrangement and that the condensation water collecting device (37) together with the condensation water drain (42) thereof is disposed in engagement with a condensation water duct (12.1), which conducts melt water out of the refrigerating space (12), in such a manner that the device is substantially positioned within the refrigerating space (12).

2. Domestic, air-circulation refrigerating appliance according to claim 1, **characterised in that** the condensation water collecting device (37) is equipped on its melt water collecting side facing the plate evaporator (16) with detent means (40), which are provided at supports (39) and serve as holding means, for detachable retention of the plate evaporator (16).

3. Domestic, air-circulation refrigerating appliance according to claim 2, **characterised in that** the detent means (40) are constructed in the manner of a clip which retains the plate evaporator (16) at the pipe duct (17) thereof, which serves for conducting refrigerant, in shape-locking and/or force-locking manner.

4. Domestic, air-circulation refrigerating appliance according to one of claims 1 to 3, **characterised in that** the melt water collecting device (37) is provided at its melt water collecting side substantially with a lining (43) which is formed from material with good thermal conductivity and which goes over at least substantially into the condensation water drain (42) and is heatable by a heating device (46).

5. Domestic, air-circulation refrigerating appliance according to one of claims 1 to 4, **characterised in that** the condensation water collecting device (37) is formed as a condensation water collecting channel (37) which supports the plate evaporator (16) in upright-format arrangement.

6. Domestic, air-circulation refrigerating appliance according to claim 5, **characterised in that** the condensation water collecting channel (37) is provided on its lower side opposite the channel bed (38) with support elements (51), which serve as placement means, for setting down on a support plane in the refrigerating space (12).

7. Domestic, air-circulation refrigerating appliance according to one of claims 5 and 6, **characterised in that** the condensation water collecting channel (37) is equipped at the edge of the channel bed (38) thereof with fixing elements (50) which keep a heat conducting device (23), at least in the region of its action on this, in heat-conducting contact with the plates (22) of the plate evaporator (16).

8. Domestic, air-circulation refrigerating appliance according to claim 7, **characterised in that** the heat conducting device (23) is constructed in the manner of a U-shaped profile, the limb (24) of which extends at least approximately over the height of the plate evaporator (16) and the base, which collects the limb (24), of which is supported at the end face, which is remote from the condensation water collecting channel (37), of the plate evaporator (16).

9. Domestic, air-circulation refrigerating appliance according to claim 8, **characterised in that** the heat conducting device (23) constructed as a U-shaped profile has at the base thereof at least one passage (26) for ventilation of the plate evaporator (16).

10. Domestic, air-circulation refrigerating appliance according to claim 9, **characterised in that** the passage (26) at the base of the U-shaped profile ends at a spacing in front of the lateral edges of the base, whereby strap-shaped webs (27) are formed, by way of which the heat conducting device (23) is supported at the plate evaporator (16).

11. Domestic, air-circulation refrigerating appliance according to claim 9 or 10, **characterised in that** a support element (29), which stands in heat-conducting contact with the plate evaporator (16), for mounting a temperature sensor (30) projects into the passages (26) of the heat-conducting device (23).

12. Domestic, air-circulation refrigerating appliance according to one of claims 8 to 11, **characterised in that** the heat-conducting device (23) is made integrally from plate-like metallic materials with good thermal conductivity properties.

13. Domestic, air-circulation refrigerating appliance according to one of claims 9 to 11, **characterised in that** the passage (26) at the heat-conducting device (23) is bridged over by fixing parts (31) which are detachably fixed to the plate evaporator (16) and which have receptacles (32) in which the edge portions, which bound the passages (26) at the limb side, of the limbs (24) are inserted.

14. Domestic, air-circulation refrigerating appliance according to claim 13, **characterised in that** the fixing parts (31) have retaining portions (36) which are constructed to be similar to clips and in which the inflow end and outflow end of the pipe duct (17) are detachably fixed.

15. Domestic, air-circulation refrigerating appliance according to one of claims 8 to 13, **characterised in that** the limbs (24) of the heat-conducting device (23) project by the free end thereof into the channel bed (38) of the condensation water collecting channel (37) and are provided with integrally formed drip edges (25) for the melt water.

## Revendications

1. Appareil frigorifique ménager à air pulsé (10) doté d'un dispositif pour fixer un évaporateur à ailettes (16) placé dans une chambre de froid, telle qu'un compartiment frigorifique ou un compartiment de congélation (12), qui possède au moins une conduite (17) munie d'ailettes (22), un chauffage de dégivrage (46) étant prévu pour dégivrer l'évaporateur à ailettes (16), auquel est attribué un dispositif de récupération de l'eau de dégivrage (37) muni d'un écoulement de l'eau de dégivrage (42) pour recueillir l'eau de fonte provenant du dégivrage, qui sert à fixer l'évaporateur à ailettes (16), le dispositif de récupération de l'eau de dégivrage (37) étant muni de moyens de maintien (40) pour la fixation de l'évaporateur à ailettes (16) et étant équipé de moyens de mise en place (51), à l'aide desquels il peut être mis en place sur des moyens porteurs prévus dans la chambre de froid (12) de l'appareil frigorifique (10), **caractérisé en ce que** le dispositif de récupération de l'eau de dégivrage (37) est exécuté en disposition verticale comme porteur et attache de l'évaporateur à ailettes (16), et **en ce que** le dispositif de récupération de l'eau de dégivrage (37), avec son écoulement de l'eau de dégivrage (42), est en prise avec sa conduite d'eau de dégivrage (12.1) menant l'eau de fonte hors de la chambre de froid (12), de telle sorte que le dispositif est positionné en majeure partie à l'intérieur de la chambre de froid (12).

2. Appareil frigorifique ménager à air pulsé selon la revendication 1, **caractérisé en ce que** le dispositif de récupération de l'eau de dégivrage (37) est équipé, sur son côté de récupération de l'eau de dégivrage tourné vers l'évaporateur à ailettes (16), de moyens d'encliquetage (40) servant de moyens de maintien, prévus sur des montants (39), pour fixer l'évaporateur à ailettes (16) de manière amovible.

3. Appareil frigorifique ménager à air pulsé selon la revendication 2, **caractérisé en ce que** les moyens d'encliquetage (40) sont formés de manière similaire à u ne p ince, ces moyens m aintenant l'évaporateur à ailettes (16) par conjonction de forme et/ou par adhérence sur sa conduite (17) servant au guidage du réfrigérant.

4. Appareil frigorifique ménager à air pulsé selon l'une des revendications 1 à 3, **caractérisé en ce que** le dispositif de récupération de l'eau de dégivrage (37) est muni, sur son côté de récupération de l'eau de dégivrage, en majeure partie d'un revêtement (43) formé en matériau bon conducteur de chaleur, lequel se transforme au moins en majeure partie en écoulement de l'eau de dégivrage (42) et lequel peut être chauffé par un dispositif de chauffage (46).

5. Appareil frigorifique ménager à air pulsé selon l'une des revendications 1 à 4, **caractérisé en ce que** le dispositif de récupération de l'eau de dégivrage (37) est formé comme une rigole de récupération de l'eau de dégivrage (37), laquelle porte l'évaporateur à ailettes (16) en disposition verticale.

6. Appareil frigorifique ménager à air pulsé selon la revendication 5, **caractérisé en ce que** la rigole de récupération de l'eau de dégivrage (37) est munie, sur son côté inférieur opposé au lit de la rigole (38), d'éléments d'appui (51) servant de moyens de mise en place pour la pose sur un plan de mise en place dans la chambre de froid (12).

7. Appareil frigorifique ménager à air pulsé selon l'une des revendications 5 ou 6, **caractérisé en ce que** la rigole de récupération de l'eau de dégivrage (37) est équipée, sur le bord de son lit de rigole (38), d'éléments de fixation (50), lesquels maintiennent un dispositif de conduction de chaleur (23), au moins dans la partie de leur influence sur celui-ci, en contact conducteur de chaleur avec les ailettes (22) de l'évaporateur à ailettes (16).

8. Appareil frigorifique ménager à air pulsé selon la revendication 7, **caractérisé en ce que** le dispositif de conduction de chaleur (23) est formé comme un profil en U, dont les côtés (24) s'étendent au moins approximativement au-delà de la hauteur de l'évaporateur à ailettes (16) et dont la base raccordant les côtés (24) s'appuie sur le côté frontal de l'évaporateur à ailettes (16) détourné de la rigole de récupération de l'eau de dégivrage (37).

9. Appareil frigorifique ménager à air pulsé selon la revendication 8, **caractérisé en ce que** le dispositif de conduction de chaleur (23) formé comme profil en U présente sur sa base au moins une ouverture (26) pour l'aération de l'évaporateur à ailettes (16).

10. Appareil frigorifique ménager à air pulsé selon la revendication 9, **caractérisé en ce que** l'ouverture (26) se termine sur la base du profil en U, à distance des bords latéraux de la base, sur quoi des nervures (27) similaires à des sangles sont formées, à l'aide desquelles le dispositif de conduction de chaleur (23) s'appuie sur l'évaporateur à ailettes (16).

11. Appareil frigorifique ménager à air pulsé selon la revendication 9 ou 10, **caractérisé en ce qu**'un élément porteur (29) en contact conducteur de chaleur avec l'évaporateur à ailettes (16), dépasse dans les ouvertures (26) du d ispositif de conduction de chaleur (23), pour la fixation d'une sonde de température (30).

12. Appareil frigorifique ménager à air pulsé selon l'une des revendications 8 à 11, **caractérisé en ce que** le dispositif de conduction de chaleur (23) est fabriqué d'une seule pièce à partir de matériaux métalliques en forme de platines ayant de bonnes propriétés de conduction de chaleur.

13. Appareil frigorifique ménager à air pulsé selon l'une des revendications 9 à 11, **caractérisé en ce que** l'ouverture (26) sur le dispositif de conduction de chaleur (23) est surmontée par des pièces de fixation (31), lesquelles s ont fixées de manière a movible s ur l'évaporateur à a ilettes (16), et lesquelles présentent des logements (32) dans lesquels sont insérées les sections de bord des côtés (24) limitant les ouvertures (26) du côté des côtés.

14. Appareil frigorifique ménager à air pulsé selon la revendication 13, **caractérisé en ce que** les pièces de fixation (31) présentent des sections de maintien (36) réalisées comme des pinces, dans lesquelles l'extrémité d'arrivée et l'extrémité d'évacuation de la conduite (17) sont fixées de manière amovible.

15. Appareil frigorifique ménager à air pulsé selon l'une des revendications 8 à 13, **caractérisé en ce que** les côtés (24) du dispositif de conduction de chaleur (23) dépassent dans le lit de rigole (38) de la rigole de récupération de l'eau de dégivrage (37) avec leurs extrémités libres et sont munis de bords d'égouttement (25) intégrés pour l'eau de fonte.
